# FASCICULE DE BREVET EUROPEEN

(11) **EP 0 797 715 B1**
(45) Date de publication et mention de la délivrance du brevet: **24.06.1998**
(21) Numéro de dépôt: 95942245.2
(22) Date de dépôt: 12.12.1995
(51) Int. Cl.: E04G 1/02, E04G 5/04, F16S 3/04, A47B 9/12, A47C 3/32, A47C 9/10, F16M 11/34

(54) **STRUCTURE DEFORMABLE**
FORMVERÄNDERBARE STRUKTUR
DEFORMABLE STRUCTURE

(30) Priorité: 12.12.1994 FR 9414906
(43) Date de publication de la demande: 01.10.1997
(73) Titulaire: Tatin, Michel, 14210 Maizet (FR)
(72) Inventeur: Tatin, Michel, 14210 Maizet (FR)
(74) Mandataire: Peuscet, Jacques
(86) Numéro de dépôt international: FR9501646
(87) Numéro de publication internationale: WO9618783

(56) Documents cités:
- DE-A- 2 228 108
- DE-U- 9 002 259
- US-A- 2 982 379
- US-A- 4 118 064
- US-A- 4 421 356
- US-A- 4 934 638
- F. STADE 'Die Holzkonstruktionen' 1989 , WERNER-VERLAG GMBH , DÜSSELDORF pages 287-290 voir page 289, dernier alinéa - page 290; figure 740A

## Description

La présente invention concerne une structure comportant des barres reliées entre elles par des moyens de liaison, en particulier une structure déformable.

On connait des structures, par exemple des échaffaudages, constituées par des barres reliées entre elles par des brides de raccordement ou noeuds métalliques spécifiques, en fonction du type d'assemblage désiré, comportant des vis et écrous de serrage. Ainsi, le nombre de pièces différentes est important, le montage et démontage long et fastidieux.

Le brevet US-A-4 934 638 décrit un tabouret tripode dont les trois pieds sont constitués par des barres reliées entre elles par un noyau, lesdites barres pouvant être téléscopiques. Dans une telle structure, la stabilité du tripode sous l'action d'une charge n'est pas assurée par un ensemble de liens souples mais par la présence simultanée du noyau précité et du plan sur lequel peut s'appuyer l'utilisateur, plan qui relie entre elles les extrémités supérieures des trois pieds. La stabilité de la structure sous charge est donc essentiellement fonction de l'accrochage des barres sur le plan d'appui supérieur. Toute détérioration de cet accrochage rend inutilisable la structure tripode.

Le brevet US-A-4 421 356 décrit un siège constitué de quatre barres, dont deux sont reliées en X alors que les deux autres sont indépendantes des deux premières. Les quatre barres sont reliées entre elles par une pluralité de câbles, dont chacun est tendu entre deux points appartenant chacun à une barre. Cette structure est susceptible de supporter une forme de siège qui est conformée pour venir en appui sur une extrémité de chacune des barres, les quatre autres extrémités constituant l'appui au sol. Cette structure nécessite un siège spécialement conformé pour venir s'appuyer sur les extrémités des barres et, en outre, elle nécessite deux câbles disposés en partie basse, au voisinage des appuis au sol, ce qui empêche l'utilisation de la structure sur un terrain non plan.

La présente invention a pour objet une structure déformable ne présentant pas ces inconvénients. Elle a, par ailleurs, pour but de proposer une structure déformable dont le nombre de pièces peut être limité à trois pièces principales, qui soit facile à manipuler et à mettre en oeuvre, qui puisse s'adapter à des terrains, ou à des surfaces, non plans. L'invention propose également une structure qui présente l'avantage d'être repliable, les pièces qui la constituent restant correctement assemblées ; dans la position repliée de la structure, celle-ci est facilement transportable. L'invention a aussi pour objet de proposer une structure adaptée pour supporter un voile et constituer un édifice fournissant un abri pour des manifestations diverses.

Ainsi, selon l'invention, une structure comportant au moins trois barres, dans laquelle les barres sont liées entre elles par des liens souples, dont certains sont reliés entre eux par une pièce annulaire, est caractérisée par le fait que tous les liens souples (112, 123, 131) affectés à l'ensemble des paires (10, 20 ; 20, 30 ; 30, 10) de barres (10, 20, 30) sont reliés entre eux par ladite pièce annulaire (40) commune qu'ils traversent, chaque lien souple (112,123, 131) traversant la première barre d'une paire de barres en un premier point voisin de la pièce annulaire (40) et étant retenu sur elle par des moyens d'attaches (113, 114) puis rentrant dans ladite pièce annulaire pour traverser le plan moyen de cette pièce annulaire, ledit lien ressortant de ladite pièce annulaire (40) pour traverser, à nouveau, ladite première barre en un deuxième point voisin du premier point précité, ledit lien rentrant, à nouveau, dans la pièce annulaire (40) pour traverser le plan moyen de ladite pièce annulaire et ressortant de ladite pièce annulaire pour traverser, à nouveau, ladite première barre en un troisième point éloigné de la pièce annulaire (40), ledit lien allant se fixer sur la deuxième barre de la paire de barres concernée en la traversant et en étant retenu par elle grâce à des moyens d'attaches (113, 114), tous les liens (112, 123, 131) étant susceptibles de coulisser librement dans les barres (10, 20, 30) qu'ils traversent sauf à leurs extrémités où sont disposés les moyens d'attache (113, 114).

Avantageusement, chaque barre comporte des passages pour les liens ; au moins un passage est un perçage transversal ; en variante, au moins un passage est une entaille transversale ; selon une autre variante, au moins un passage est une entaille longitudinale.

De préférence, chaque barre présente quatre passages, dont trois passages pour le lien qui l'associe à la pièce annulaire et un passage pour un autre lien ; les quatre passages sont deux à deux parallèles, les deux passages placés entre les deux autres passages s'étendant parallèlement entre eux en faisant un angle avec lesdits deux autres passages ; cet angle est un angle droit.

Selon une forme de réalisation, les barres sont toutes identiques ; les longueurs efficaces de tous les liens sont égales.

De préférence, la longueur efficace de chaque lien est réglable.

Pour mieux faire comprendre l'objet de l'invention, on va en décrire, maintenant, à titre d'exemple purement illustratif et non limitatif, un mode de réalisation représenté sur les dessins annexés.

Sur ces dessins :
- la figure 1 est une vue en perspective montrant un exemple de réalisation d'une structure à trois barres selon l'invention ;
- la figure 2 est une vue de dessus à échelle réduite de l'exemple selon la figure 1;
- la figure 3 est un schéma illustrant la liaison de deux barres par un lien ;
- la figure 4 est un schéma partiel illustrant une variante, par rapport à la figure 3, de la liaison de deux barres ;
- la figure 5 est analogue à la figure 1 mais montre un autre exemple de réalisation ;
- les figures 6 et 7 sont des vues partielles en perspective montrant chacune une variante de passage pour les liens ;
- les figures 8 et 9 montrent, en coupe partielle, un autre exemple de réalisation d'un moyen de butée pour les liens, en cours de mise en place, figure 8, et après mise en place, figure 9.

En se reportant aux figures 1 et 2, on voit une structure à trois barres selon l'invention, dans sa position déployée opérationnelle.

Cette structure comprend trois barres identiques 10, 20, 30 ; selon cet exemple, ces barres sont cylindriques, ici à section circulaire ; cette section peut, bien entendu, être autre que circulaire, par exemple polygonale ; de même, les barres selon l'exemple sont rectilignes, mais elles pourraient également ne pas être tout à fait rectilignes, voir angulaires, cintrées, courbées, curvilignes, ou autres, en fonction de la destination et de l'application de la structure ; les barres peuvent être réalisées en tout matériau approprié, tel que le bois, un métal, ou autre ; elles peuvent également être pleines ou creuses.

La barre 10, comme cela est également visible sur la figure 3, comporte quatre passages 11, 12, 13 et 14 ; l'un des passages, le passage 11, est au voisinage d'une extrémité de la barre 10 ; les autres passages, 12, 13, 14, se suivent, le long de la barre 10, dans l'ordre de leur numéro de référence depuis le passage 11 ; les quatre passages sont des perçages cylindriques traversants transversaux, c'est-à-dire qu'ils s'étendent perpendiculairement à l'axe de la barre 10 ; le passage 12 est proche du passage 11 ; le passage 13 est au voisinage de la partice centrale de la barre 10 ; le passage 14 est proche du passage 13 ; les passages 11 et 14, qui sont les passages les plus éloignés l'un de l'autre, sont parallèles entre eux ; les deux passages 12, 13, placés le long de la barre 10 entre les passages 11 et 14, sont également parallèles entre eux mais s'étendent selon une direction qui est orthogonale à celle selon laquelle s'étendent les passages 11 et 14.

Les barres 20 et 30 sont identiques à la barre 10 ; les passages qu'elles présentent de la même façon ont été désignés, respectivement, par 21, 22, 23, 24 et 31, 32, 33, 34.

La structure comprend également trois liens souples 112, 123, 131 liant les barres 10, 20, 30 deux à deux ; pour faciliter la lecture des dessins, la référence de chaque lien comporte, outre le chiffre 1 des centaines, le chiffre des dizaines et celui des unités qui sont, respectivement, égaux au chiffre des dizaines de la référence des barres qu'il relie : ainsi, le lien 112 relie les barres 10 et 20, le lien 123 relie les barres 20 et 30, et le lien 131 relie les barres 30 et 10. Les trois liens 112, 123, 131 coopèrent avec une même pièce annulaire 40 de la manière décrite ci-dessous ; la pièce annulaire 40, selon l'exemple, est un anneau métallique ; elle pourrait être en toute autre matière convenable et avoir une forme différente, en diabolo par exemple, pourvu qu'elle soit en forme d'anneau.

La figure 3 illustre la façon dont le lien 112 relie les barres 10 et 20, représentées parallèles pour faciliter la lecture du dessin.

Le chemin suivi par le lien 112, par rapport aux passages des barres 10 et 20, est le suivant. Après avoir traversé le passage 12 de la barre 10, le lien traverse le passage 21 de la barre 20, traverse l'anneau 40, placé entre les barres 10 et 20 approximativement au droit de leurs passages 13, 14 et 23, 24 ; à la sortie de l'anneau 40, le lien 112 traverse le passage 23 de la barre, fait un tour et demi autour de celle-ci, traverse à nouveau l'anneau 40 puis le passage 24 de la barre ; à ses deux extrémités, le lien 112 présente des moyens d'attache ou de butée, par exemple des noeuds 113 et 114. On voit, sur la figure 3, que le lien 112 est disposé d'une certaine façon par rapport à l'anneau 40 et à la barre 20 : ainsi, par rapport au plan de la figure, à sa sortie du passage 21 du côté, de ce passage, qui est le plus éloigné de la barre 10 associée, le lien 112 passe sous la barre 20, puis traverse l'anneau 40 en entrant dans celui-ci par dessus, pénètre, depuis le dessous de la barre 20, dans le passage 23, s'enroule autour de la barre 20 sur un tour et demi, dans le sens dextrorsum, traverse à nouveau l'anneau 40 en entrant dans celui-ci par dessus, pour rejoindre finalement le passage 24 qu'il traverse en ayant pénétré du côté de ce passage le plus proche de l'anneau 40.

Le sens de l'enroulement du lien 112 autour de la barre 20 n'est pas impératif, mais il est important que tous les liens qui lient les barres deux-à-deux soient disposés de la même façon.

Pour compléter la structure des figures 1 et 2, il suffit de disposer, d'une part, le lien 123 entre les barres 20 et 30, en suivant le chemin passage 22 - passage 31 - anneau 40 - passage 33 - anneau 40 - passage 34, et, d'autre part le lien 131 entre les barres 30 et 10, en suivant le chemin passage 32 - passage 11 - anneau 40 - passage 13 - anneau 40 - passage 14.

Les figures 1 et 2 montrent la structure déployée, en position opérationnelle ; pour faciliter la lecture de la figure 2, les différents passages ménagés dans les différentes barres ont été représentés soit parallèles au plan de la figure, soit perpendiculaires à ce plan ; il va de soi que, lorsque la structure est chargée, les liens mis en tension peuvent amener les barres à tourner sur elles-mêmes et les passages qu'elles présentent sont alors légèrement inclinés par rapport à leur position représentée sur la figure ; quoi qu'il en soit, une telle structure est d'une grande stabilité et peut supporter des charges très importantes, d'autant qu'il est possible d'assembler, de la manière décrite ci-dessus, autant de barres qu'il est nécessaire en fonction de la charge que la structure doit supporter; en augmentant le nombre de barres, la stabilité de la structure est en outre accrue ; on a représenté en perspective, sur la figure 5, un autre exemple de structure selon l'invention comportant notamment cinq barres.

Les applications d'une structure selon l'invention sont nombreuses et variées; une telle structure permet la création d'ossatures fixes ou à géométrie variable, dans le domaine des ouvrages d'architecture, du mobilier, du matériel d'intervention pour le bâtiment, des supports de voiles, telle qu'une toile par exemple, ou autre. Sur la figure 2, on a illustré par un trait mixte circulaire 50 un plateau de table, qui peut être en verre, en bois, en pierre, ou autre, reposant sur la structure à trois barres 10, 20, 30 ; cette table ainsi constituée peut être une table basse ou une table haute en fonction du choix des éléments de la structure : longueur des barres, longueur des liens, position des passages des liens le long des barres.

Avantageusement, comme on l'a compris aisément, la hauteur de la structure est facilement réglable : il suffit, pour cela, que la longueur efficace de chaque lien soit réglée ; on entend ici par longueur efficace d'un lien la longueur du lien qui sépare les moyens d'attache ou de butée : par exemple, pour le lien 112, la distance comprise entre les noeuds 113 et 114 ; pour faciliter le réglage de la hauteur de la structure, l'extrémité, de chaque lien, qui est la plus éloignée de la pièce annulaire porte des repères ; ceci est illustré sur la figure 3 où le lien 112 a une extrémité libre 116 qui s'étend au delà du noeud 113 et le long de laquelle des repères 115 sont visibles ; grâce à ces repères, il est plus facile de faire en sorte que les longueurs efficaces de tous les liens soient égales.

Les liens peuvent avoir tout diamètre et être réalisés en toute matière, le diamètre et/ou la matière étant adaptés à la charge que doit supporter la structure ; ainsi, ils peuvent être réalisés à partir d'une simple ficelle ou, pour supporter de fortes charges, être réalisés à partir de câbles techniques métalliques ou à base de fibres ; dans ce dernier domaine, de bons résultats ont été obtenus avec des câbles en fibres d'aramide, qui sont des fibres en polyamide, telles que celles qui sont commercialisées sous les marques NOMEX ou KEVLAR par la société DU PONT de NEMOURS.

En ce qui concerne les liens, notamment lorsqu'ils sont réalisés à partir de câbles techniques, il peut être utile de les protéger au droit des extrémités des passages qu'ils traversent, en évitant, compte tenu des angles qu'ils forment avec la direction du passage, leur coopération avec une arête vive bordant le passage auxdites extrémités ; pour cela, ces extrémités peuvent être évasées, comme montré en 117 sur la figure 3 de part et d'autre du passage 14.

Il peut être également préférable de ne pas réaliser les moyens de butée en nouant les liens, notamment lorsque les liens sont réalisés à partir de câbles techniques, une telle opération risquant de les fragiliser ; un moyen de butée convenant bien à ce type de lien est représenté sur les figures 8 et 9 ; sur ces figures, une noix creuse 65, de forme annulaire, avantageusement en métal, est enfilée autour de l'extrémité du lien 112 ; elle présente une surface intérieure 67 de révolution à profil évasé débouchant, d'un côté, vers l'extérieur, selon sa section de plus petit diamètre qui correspond à la section du lien 112 qui est introduit dans la noix 65 du côté de cette section de plus petit diamètre ; la surface 67 débouche, de l'autre côté, dans une portion cylindrique filetée extérieurement 66; un bouchon 60 comporte une portion cylindrique 61 filetée intérieurement, dont le filetage est adapté à coopérer avec le filetage de la portion 66 ; le bouchon 60 est destiné au maintien en pression d'un noyau 62 à l'intérieur de la noix 65 ; le noyau 62 présente une portion cylindrique 64 adaptée à être reçue avec jeu à l'intérieur du bouchon 60; la portion cylindrique 64 du noyau 62 est prolongée par une queue effilée 63, dont le profil a une forme complémentaire de celle du profil de la surface 67 de la noix 65, et se terminant sous forme d'une pointe 68. Après que l'extrémité du lien 112 ait été enfilée dans la noix 65, le noyau 62 est inserré dans la noix 65 et le bouchon 60 est monté sur la noix 65 ; dans un premier temps, la pointe 68 pénètre dans le lien 112 en écartant les fibres intérieures de celui-ci, comme montré en 70; sur la figure 8, le bouchon 60 et le noyau 62 sont représentés à distance de la noix 65 bien que les fibres d'extrémité soient montrées écartées, pour faciliter la lecture du dessin ; après vissage à fond du bouchon 60 sur la noix 65, les fibres sont maintenues par serrage entre la surface 67 de la noix 65 et la queue 63 du noyau 62, comme montré sur la figure 9 ; on appréciera que, lors du vissage du bouchon 60, le noyau 62, indépendant du bouchon 60, ne tourne pas avec lui et une torsion des fibres du lien 112 est évitée, laquelle torsion aurait risqué d'amorcer un cisaillement desdites fibres et/ou un déplacement du lien 112 à l'intérieur de la noix 65.

On vient de décrire un moyen de butée particulier convenant bien pour des liens en forme de câbles techniques ; bien entendu, compte tenu de la nature des liens, d'autres formes peuvent être envisagées ; les extrémités des liens peuvent être maintenues sur les barres, par exemple, par clouage, par coincement ; un serre-câble ou autre peut remplacer un noeud, une clavette peut être prévue ; une boucle peut être prévue à l'extrémité d'un lien et coopérer avec des tétons répartis le long de chaque barre.

Dans l'exemple décrit en référence aux figures 1 à 3, les passages sont réalisés sous forme de passages traversants ; il est possible également de réaliser ces passages autrement ; sur la figure 6, les passages d'extrémité 11 et 12 de la barre 10 sont réalisés sous forme d'entailles longitudinales, s'étendant parallèlement à l'axe de la barre 10 ; sur la figure 7, ces mêmes passages sont réalisés sous forme d'entailles transversales, faisant un angle, ici droit, avec l'axe de la barre 10 ; dans ce cas, le fond des entailles peut être prolongé par une creusure longitudinale de positionnement, respectivement 51 et 52.

Comme on le voit, la structure est simple, ses utilisations sont multiples ; on a représenté, par exemple, sur la figure 5, une structure à cinq barres selon laquelle les liens et la pièce annulaire sont proches des extrémités des barres qui reposent sur le sol, leurs autres extrémités étant très éloignées des liens et de la pièce annulaire ; une telle structure est bien adaptée pour supporter un voile et constituer un édifice abrité pour réceptions, manifestations à caractère ludique, ou autres.

La structure selon l'invention, grâce à la souplesse des liens, présente l'avantage d'être repliable, les pièces qui la constituent restant correctement assemblées, grâce à la pièce annulaire, qui de plus joue le rôle d'articulations pour les liens lors des opérations qui permettent de replier ou de déployer la structure ; dans la position repliée de la structure, les barres sont rassemblées en étant parallèles les unes aux autres, et la structure est facilement transportable ; dans la position déployée de la structure, il est possible de conforter la rigidité de l'ensemble en établissant des liaisons, par exemple à l'aide de câbles autres que les liens, entre les extrémités des barres qui touchent le sol et celles qui sont "en l'air", comme cela est schématisé par les traits mixtes 212, 223, 231 sur la figure 1.

Dans les exemples représentés, les barres 10, 20, 30 ont des longueurs égales ; bien entendu, il pourrait en être autrement, dans le cas par exemple où le sol, sur lequel repose la structure, n'est pas plan, et/ou dans le cas où la structure est amenée à supporter une charge non plane, et/ou dans le cas où il est souhaité que la charge soit légèrement inclinée par rapport à un plan horizontal.

## Revendications

1. Structure comportant au moins trois barres, dans laquelle les barres sont liées entre elles par des liens souples, dont certains sont reliés entre eux par une pièce annulaire, caractérisée par le fait que tous les liens souples (112, 123, 131) affectés à l'ensemble des paires (10, 20 ; 20, 30 ; 30, 10) de barres (10, 20, 30) sont reliés entre eux par ladite pièce annulaire (40) commune qu'ils traversent, chaque lien souple (112,123, 131) traversant la première barre d'une paire de barres en un premier point voisin de la pièce annulaire (40) et étant retenu sur elle par des moyens d'attaches (113, 114) puis rentrant dans ladite pièce annulaire pour traverser le plan moyen de cette pièce annulaire, ledit lien ressortant de ladite pièce annulaire (40) pour traverser, à nouveau, ladite première barre en un deuxième point voisin du premier point précité, ledit lien rentrant, à nouveau, dans la pièce annulaire (40) pour traverser le plan moyen de ladite pièce annulaire et ressortant de ladite pièce annulaire pour traverser, à nouveau, ladite première barre en un troisième point éloigné de la pièce annulaire (40), ledit lien allant se fixer sur la deuxième barre de la paire de barres concernée en la traversant et en étant retenu par elle grâce à des moyens d'attaches (113, 114), tous les liens (112, 123, 131) étant susceptibles de coulisser librement dans les barres (10, 20, 30) qu'ils traversent sauf à leurs extrémités où sont disposés les moyens d'attache (113, 114).

2. Structure selon la revendication 1, caractérisée par le fait que chaque barre (10, 20, 30) comporte des passages (11-14, 21-24, 31-34) pour les liens (112, 123, 131).

3. Structure selon la revendication 2, caractérisée par le fait qu'au moins un des passages (11-14, 21-24, 31-34) est un perçage transversal.

4. Structure selon la revendication 2, caractérisée par le fait qu'au moins un des passages (11-14, 21-24, 31-34) est une entaille transversale.

5. Structure selon la revendication 2, caractérisée par le fait qu'au moins un des passages (11-14, 21-24, 31-34) est une entaille longitudinale.

6. Structure selon l'une des revendications 2 à 5, caractérisée par le fait que chaque barre (10, 20, 30) présente quatre passages, dont trois passages (12-14, 22-24, 32-34) pour le lien qui l'associe à la pièce annulaire (40) et un passage (11, 21, 31) pour un autre lien.

7. Structure selon la revendication 6, caractérisée par le fait que les quatre passages sont deux à deux parallèles, les deux passages (12, 13 ; 22, 23 ; 32, 33) placés entre les deux autres passages (11, 14 ; 21, 24 ; 31, 34) s'étendant parallèlement entre eux en faisant un angle avec lesdits deux autres passages (11, 14 ; 21, 24 ; 31, 34).

8. Structure selon la revendication 7, caractérisée par le fait que cet angle est un angle droit.

9. Structure selon l'une des revendications 1 à 8, caractérisée par le fait que les barres sont toutes identiques et les longueurs efficaces de tous les liens (112, 123, 131) sont égales.

10. Structure selon l'une des revendications 1 à 9, caractérisée par le fait que la longueur efficace de chaque lien (112, 123, 131) est réglable.

## Patentansprüche

1. Struktur mit wenigstens drei Stäben, wobei die Stäbe untereinander durch biegsame Verbindungsmittel zusammengehalten werden, von denen bestimmte durch ein ringförmiges Bauteil verbunden sind, dadurch gekennzeichnet, daß alle biegsamen Verbindungsmittel (112,123,131), die der Gesamtheit der Paare (10,20; 20,30; 30,10) der Stäbe (10,20,30) zugeordnet sind, untereinander durch das von ihnen durchquerte, gemeinsame ringförmige Bauteil (40) verbunden sind, wobei jedes biegsame Verbindungsmittel (112,123,131) den ersten Stab eines Stabpaares an einer ersten Stelle in der Nähe des ringförmigen Bauteils (40) durchquert und an ihm durch Befestigungsmittel (113,114) gehalten wird, dann in das ringförmige Bauteil hineinführt und die Mittelebene des ringförmigen Bauteils durchquert, das Verbindungsmittel wieder aus dem ringförmigen Bauteil (40) austritt und den ersten Stab an einer zweiten Stelle in der Nähe der ersten Stelle erneut durchquert, das Verbindungsmittel dann wieder in das ringförmige Bauteil (40) hineinführt und die Mittelebene des ringförmigen Bauteils durchquert und anschließend das ringförmige Bauteil verläßt, um erneut den ersten Stab an einer dritten, von dem ringförmigen Bauteil (40) entfernten Stelle zu durchqueren, wobei das Verbindungsmittel schließlich an dem zweiten Stab des betrachteten Stabpaares fixiert wird, indem es ihn durchquert und an ihm durch Befestigungsmittel (113,114) gehalten wird, wobei alle Verbindungsmittel (112,123,131) außer an ihren Enden, wo die Befestigungsmittel (113,114) angebracht sind, frei in den von ihnen durchquerten Stäben (10,20,30) verschiebbar sind.

2. Struktur gemäß Anspruch 1, dadurch gekennzeichnet, daß jeder Stab (10,20,30) Durchlässe (11-14,21-24,31-34) für die Verbindungsmittel (112,123,131) aufweist.

3. Struktur gemäß Anspruch 2, dadurch gekennzeichnet, daß wenigstens einer der Durchlässe (11-14,21-24,31-34) ein Querstich ist.

4. Struktur gemäß Anspruch 2, dadurch gekennzeichnet, daß wenigstens einer der Durchlässe (11-14,21-24,31-34) eine Querkerbe ist.

5. Struktur gemäß Anspruch 2, dadurch gekennzeichnet, daß wenigstens einer der Durchlässe (11-14,21-24,31-34) eine Längskerbe ist.

6. Struktur gemäß einem der Ansprüche 2-5, dadurch gekennzeichnet, daß jeder Stab (10,20,30) vier Durchlässe aufweist, von denen drei Durchlässe (12-14,22-24,32-34) für das Verbindungsmittel, das ihn mit dem ringförmigen Bauteil (40) verbindet und ein Durchlaß (11,21,31) für ein anderes Verbindungsmittel vorgesehen ist.

7. Struktur gemäß Anspruch 6, dadurch gekennzeichnet, daß die vier Durchlässe paarweise parallel sind, wobei die zwei zwischen den beiden anderen Durchlässen (11,14;21,24;31,34) angeordneten Durchlässe (12,13;22,23;32,33) parallel zueinander verlaufen und mit den beiden anderen Durchlässen (11,14;21,24;31,34) einen Winkel einschließen.

8. Struktur gemäß Anspruch 7, dadurch gekennzeichnet, daß der Winkel ein rechter Winkel ist.

9. Struktur gemäß einem der Ansprüche 1-8, dadurch gekennzeichnet, daß alle Stäbe identisch und die wirksamen Längen aller Verbindungsmittel (112,123,131) gleich sind.

10. Struktur gemäß einem der Ansprüche 1-9, dadurch gekennzeichnet, daß die wirksame Länge jedes Verbindungsmittels (112,123,131) einstellbar ist.

## Claims

1. Structure comprising at least three bars, in which the bars are joined together by flexible links, some of which are joined together by an annular component, characterized in that all the flexible links (112, 123, 131) assigned to all the pairs (10, 20; 20, 30; 30, 10) of bars (10, 20, 30) are joined together by the said common annular component (40) through which they pass, each flexible link (112, 123, 131) passing through the first bar of a pair of bars at a first point close to the annular component (40) and being held on it by attachment means (113, 114) before passing back into the said annular component in order to pass through the mid-plane of this annular component, the said link re-emerging from the said annular component (40) to pass once more through the said first bar at a second point close to the aforementioned first point, the said link passing once more into the annular component (40) to pass through the mid-plane of the said annular component and re-emerging from the said annular component to pass once more through the said first bar at a third point distant from the annular component (40), the said link going on to be fixed to the second bar of the pair of bars in question, passing through it and being retained by it by attachment means (113, 114), all the links (112, 123, 131) being capable of sliding freely through the bars (10, 20, 30) through which they pass except at their ends where the attachment means (113, 114) are situated.

2. Structure according to Claim 1, characterized in that each bar (10, 20, 30) has passages (11-14, 21-24, 31-34) for the links (112, 123, 131).

3. Structure according to Claim 2, characterized in that at least one of the passages (11-14, 21-24, 31-34) is a transverse drilling.

4. Structure according to Claim 2, characterized in that at least one of the passages (11-14, 21-24, 31-34) is a transverse cut.

5. Structure according to Claim 2, characterized in that at least one of the passages (11-14, 21-24, 31-34) is a longitudinal cut.

6. Structure according to one of Claims 2 to 5, characterized in that each bar (10, 20, 30) has four passages, three of which (12-14, 22-24, 32-34) are for the link which connects it to the annular component (40) and one of which (11, 21, 31) is for another link.

7. Structure according to Claim 6, characterized in that the four passages are in parallel pairs, the two passages (12, 13; 22, 23; 32, 33) placed between the other two passages (11, 14; 21, 24; 31, 34) running parallel to each other, and being at an angle to the said other two passages (11, 14; 21, 24; 31, 34).

8. Structure according to Claim 7, characterized in that this angle is a right angle.

9. Structure according to one of Claims 1 to 8, characterized in that the bars are all identical and the working lengths of all the links (112, 123, 131) are equal.

10. Structure according to one of Claims 1 to 9, characterized in that the working length of each link (112, 123, 131) is adjustable.
